# EUROPÄISCHE PATENTSCHRIFT

(11) **EP 1 431 473 B1**
(45) Veröffentlichungstag und Bekanntmachung des Hinweises auf die Patenterteilung: **07.11.2007**
(21) Anmeldenummer: 02027695.2
(22) Anmeldetag: 13.12.2002
(51) Int. Cl.: E04B 1/90

(54) **Dämmplatte für Gebäudefassaden**
Insulating panel for a building facade
Panneau isolant pour façades de bâtiments

(43) Veröffentlichungstag der Anmeldung: 23.06.2004
(73) Patentinhaber: swisspor Holding AG, 6370 Stans (CH)
(72) Erfinder: Roth, Heinz, 8865 Bilten (CH)
(74) Vertreter: Blum, Rudolf Emil

(56) Entgegenhaltungen:
- EP-A- 0 015 564
- EP-A- 0 964 110
- EP-A- 1 094 165
- CH-A- 664 531
- DE-U- 8 431 595

## Beschreibung

Die vorliegende Erfindung betrifft eine Dämmplatte für Gebäudefassaden und ein Verfahren zur Befestigung der Dämmplatte an einer Gebäudefassade gemäss den Oberbegriffen der unabhängigen Patentansprüche.

Dämmplatten für Gebäudefassaden dienen der Wärme- und Schallisolation von Gebäuden und gegebenenfalls zusätzlich der Bereitstellung eines geeigneten Untergrunds für den Fassadenputz. Es sind heute verschiedene Dämmplattensysteme bekannt, bei denen einschichtige oder mehrschichtige Dämmplatten stumpf oder mittels Anschlusspofilierungen, z.B. Nut- und Federverbindungen, aneinander angrenzend auf der Gebäudewand befestigt werden und dadurch zumindest zum Zeitpunkt der Installation eine mehr oder weniger geschlossene Fassadenisolation bilden. Da die üblicherweise für die Dämmplatten verwendeten Polymerschaummaterialien je nach Materialtyp und Lagerungsdauer auch nach der Installation einen gewissen Volumenschwund aufweisen, entstehen mit der Zeit an den Stossfugen der Dämmplatten durchgehende offene Spalte, welche Kältebrücken darstellen und bei Verwendung eines Fassadenputzes auf der Fassadenisolation zu Mängeln am Verputz führen können. Dämmplattensysteme mit stumpf aneinander anstossenden Dämmplatten weisen zudem den Nachteil auf, dass schon geringfügige Winkelfehler der Wand oder der Dämmplatten bei der Installation zu einseitig offenen Stossfugen führen können oder dass, bei Stirnflächen mit konstruktiv vorgesehenen elastische Dichtbereichen wie sie beispielsweise in EP 1 201 838 vorgeschlagen werden, zwangsläufig eine zur Gebäudewand offene Stossfuge entsteht, welche einer guten Wärmeisolation abträglich ist.

Zur Vermeidung einer Rissbildung an den Plattenstössen von Gebäudeisolationen aus einer mit einer Deckschicht versehenen Isolierschicht aus steifen Schaumstoffplatten wird in EP 0 015 564 A1 eine Dämmplatte aus Polystyrolschaum vorgeschlagen, welche einseitig oder beidseitig mit einem Raster von parallel zu den Plattenkanten verlaufenden Einschnitten versehen ist, so dass die infolge Schwindung und thermischer Längenänderung der Schaumstoffplatten auf den Gesamtverbund und insbesondere auf die Deckschicht ausgeübten Kräfte weitgehend vermindert werden. Die Einschnitte können eine Breite zwischen 0 und 3 mm aufweisen. Solche Dämmplatten weisen jedoch den Nachteil auf, dass sie entweder relativ steife Kantenbereiche besitzen (bei einseitig mit Einschnitten versehene Platten oder beidseitig mit sehr schmalen Einschnitten versehene Platten), welche etwaige Winkelfehler gegenüber einer angrenzenden Körperlichkeit nicht oder nur ungenügend ausgleichen können, oder aber dass praktisch zwangsläufig nach aussen offene Schlitze in der Isolationsschicht gebildet werden (bei beidseitig mit breiteren Einschnitten versehene Platten), was in beiden Fällen zur Bildung von Kältebrücken führen kann.

Es stellt sich daher die Aufgabe, eine Dämmplatte und ein Verfahren zur Befestigung der Dämmplatte zur Verfügung zu stellen, welche die Nachteile des Standes der Technik nicht aufweisen oder diese zumindest teilweise beheben.

Diese Aufgabe wird von der Dämmplatte sowie von dem Verfahren gemäss den unabhängigen Patentansprüchen gelöst.

In einem ersten Aspekt der Erfindung weist die Dämmplatte, welche aus mindestens einem Material aus der Gruppe expandierter Polystyrol-Hartschaum, extrudiertes Polystyrol, Polyurethan-Hartschaum oder Phenol-Hartschaum besteht, auf beiden Aussenseiten im Bereich mindestens einer ihrer Randbegrenzungen Einschnitte auf, die bevorzugterweise senkrecht in die Dämmplatte eindringen, wobei sie sich parallel zu der jeweiligen Randbegrenzung und über deren gesamte Länge erstrecken. Dabei ist der oder sind die Einschnitte, welche in der zur Angrenzung an die Gebäudewand vorgesehene Aussenfläche der Dämmplatte angeordnet sind, als bei nicht eingebauter und nicht deformierter Dämmplatte offene Schlitze mit bevorzugterweise gleichmässiger Schlitzbreite ausgebildet, wobei die Schlitzbreite vorteilhafterweise zwischen 1 bis 3 mm oder 1 bis 2 % der Plattendicke ist. Der oder die Einschnitte, welche in der Aussenfläche der Dämmplatte angeordnet sind, welche zur Bildung der Aussenseite der mit der Platte zu bildenden Isolationsfassade vorgesehen ist, sind bei nicht eingebauter undeformierter Dämmplatte Nullschlitze, also Einschnitte, deren seitliche Begrenzungen im wesentlichen über die gesamte Einschnitttiefe aufeinanderliegen.

Hierdurch ergibt sich eine Dämmplattenkonstruktion, bei welcher der oder die Randbereiche der Dämmplatte mit den übrigen Bereichen derselben jeweils über einen gegenüber der Dämmplattendicke schmalen Steg verbunden sind. Befestigt man eine solche Dämmplatte an einer Gebäudemauer derart, dass die Randbereiche der Dämmplatte, also die Bereiche zwischen den Einschnitten und den zugehörigen Begrenzungen der Dämmplatte mit der Gebäudemauer verbunden, bevorzugterweise verklebt werden und der oder die übrigen Bereiche unverbunden bleiben, so können letztgenannte Bereiche schrumpfen, ohne die Randbegrenzungen der Dämmplatte in Richtung zum Plattenzentrum zu ziehen. Die sich durch das Schrumpfen ergebenden Massabweichungen werden durch eine Dehnung/Verformung des zwischen den Einschnitten gebildeten Stegs aufgefangen. Hierbei können sich die Einschnitte in den Aussenseiten der Dämmplatte entsprechend öffnen, was jedoch wärmetechnisch deutlich weniger problematisch ist als ein Sich-Öffnen der Stossfugen zwischen der Begrenzung der Dämmplatte und angrenzenden Körperlichkeiten, da sich die Einschnitte nicht durch die gesamte Dämmplatte erstrecken und somit nicht eine durchgehend offene Kältebrücke bilden können. Zudem ermöglicht die erfindungsgemässe Ausgestaltung eine Dreh- oder Kippbewegung des Randbereich der Dämmplatte gegenüber den übrigen Bereichen derselben und stellt sicher, dass nur dann und nur in dem Masse ein nach aussen geöffneter Schlitz auf der Aussenseite einer mit der Dämmplatte erstellten Isolationsfassade entsteht, als ein solcher zur Kompensation von Dimensionsveränderungen zwischen den Dämmplattenbegrenzungen und den übrigen Bereichen der Dämmplatte erforderlich ist. Weist die Dämmplatte entlang zweier sich gegenüberliegender Begrenzungen oder entlang aller ihrer Begrenzungen eine der zuvor beschriebenen Ausgestaltungen auf, so können solche Platten besonders gut zu einer geschlossenen Fassadenisolation zusammengefügt werden.

Bevorzugterweise beträgt die Erstreckung zweier Einschnitte, zwischen denen ein Steg wie zuvor erwähnt gebildet wird, in Richtung senkrecht zur Flächenerstreckung der Dämmplatte mindestens 75 % der Dämmplattendicke, bevorzugterweise mindestens 85 % derselben. Hierdurch entsteht zwischen den Einschnitten ein Steg, der ausreichend dünn und elastisch ist, um eine Übertragung grosser Zugkräfte auf den Randbereich der Dämmplatte, zum Beispiel bei Schrumpfung des Platteninnenbereichs, sicher zu verhindern.

Weist der Einschnitt, der in der zur Angrenzung an die Gebäudewand vorgesehenen Aussenfläche der Dämmplatte angeordnet ist, eine Erstreckung senkrecht zur flächigen Erstreckung der Platte bzw. zu einer Aussenfläche derselben auf, die grösser und bevorzugterweise mindestens doppelt so gross ist wie die Erstreckung des Einschnitts in der anderen Aussenfläche der Dämmplatte in dieser Richtung, so verschiebt sich der zwischen diesen Einschnitten gebildete Steg zu derjenigen Aussenfläche hin, die zur Bildung der Aussenseite der Gebäudeisolation vorgesehen ist. Hierdurch ergibt sich der Vorteil, dass bei sich öffnenden Einschnitten ein Kälteeintrag von aussen her bis tief in die Dämmplatte vermieden wird und dass bei einer leichten Kippbewegung des Randbereich um den Steg herum, wie sie z.B. bei Angrenzung bestimmter Ausführungsformen der Dämmplatte an Elemente mit abweichenden Anschlusswinkeln möglich ist, nur eine relativ geringfügige Öffnung des äusseren Einschnitts resultiert.

Mit Vorteil sind die beiden Einschnitte, zwischen denen der Steg gebildet ist, in Richtung der flächigen Erstreckung der Dämmplatte zum Plattenzentrum hin versetzt, und zwar bevorzugterweise um 1 bis 3 cm oder um 10 bis 20 % der Plattendicke. Hierdurch ergibt sich der Vorteil, dass der durch diese gebildete Steg bei einem Schrumpfen des Platteninnenbereichs gegenüber dem in eingebauten Zustand mit der Gebäudewand verklebten Randbereich mehr einer Scherbeanspruchung als einer Zugbeanspruchung unterzogen wird und dass ein etwaiger Materialbruch nicht zu einem offenen Spalt führt.

Überschneiden sich zudem die Erstreckungen beider Einschnitte in Richtung senkrecht zur Flächenerstreckung der Dämmplatte, so ergibt sich ein in Richtung der Flächenerstreckung besonders zugelastischer Steg.

In einer bevorzugten Ausführungsform der Erfindung bildet bei nicht eingebauter und undeformierter Dämmplatte die Stirnfläche der jeweiligen Begrenzung bzw. die Normallinie eines an der Stirnfläche angeordneten Anschlussprofils mit der zur Anordnung an der Gebäudewand vorgesehenen Aussenfläche der Dämmplatte einen Winkel, der geringfügig kleiner ist als der Winkel, den die Stirnfläche oder die Normallinie mit der anderen Aussenfläche der Dämmplatte bildet. Unter Normallinie wird eine Linie verstanden, die bei ordnungsgemäss mit dem Anschlussprofil miteinander in einer gemeinsamen Ebene verbundenen Dämmplatten senkrecht zu dieser Ebene durch die Profilverbindung geht. Die Winkeldifferenz beträgt bevorzugterweise 1° bis 2°. Durch diese Ausgestaltung ergibt sich eine Dämmplatte mit einem Randbereich, welcher sich sowohl an positive wie auch an negative Winkelabweichungen der Gebäudewand oder der anschliessenden Dämmplatte oder Körperlichkeit anpassen kann und dabei auf der Aussenseite der mit ihr gebildeten Isolationsfassade keine oder nur geringfügige Spalten verursacht. Hierdurch lässt sich eine gute Wärmeisolierung erzielen und ein problemloser Untergrund für einen Fassadenputz bereitstellen.

In einer weiteren bevorzugten Ausführungsform sind die die Begrenzungen der Dämmplatte bildenden Stirnflächen ebene Flächen, so dass sich die Dämmplatten unter Bildung einer über die gesamte Plattendicke geschlossenen Stossfuge stumpf aneinander angrenzen lassen. Solche Dämmplatten sind besonders günstig in der Herstellung und lassen sich zudem auf der Baustelle relativ einfach abändern.

In noch einer bevorzugten Ausführungsform weist eine oder weisen beide Aussenflächen der Dämmplatte zwei oder mehr der zuvor erwähnten Einschnitte auf, so dass sich etwaige Ausgleichsbewegungen auf mehrere Einschnitte verteilen.

Bevorzugterweise sind bei den erfindungsgemässen Dämmplatten die Einschnitte mit einem Abstand von 4 bis 10 cm oder von 10 % bis 50 % der Plattendicke von der jeweiligen Begrenzung der Dämmplatte angeordnet, so dass zwischen den Einschnitten und den Begrenzungen jeweils ein formstabiler Bereich gebildet wird, welcher einer Deformation der Stirnfläche oder eines an der Stirnfläche angeordneten Anschlussprofils entgegenwirkt und dafür sorgt, dass etwaige Ausgleichsbewegungen im Bereich zwischen den Einschnitten, also in dem zwischen diesen gebildeten Steg, verarbeitet werden.

Mit Vorteil besteht die Dämmplatte aus mindestens einem Material aus der Gruppe expandierter Polystyrol-Hartschaum, extrudiertes Polystyrol, Polyurethan-Hartschaum oder Phenol-Hartschaum, welches eine Wärmeleitfähigkeit λ zwischen 0.015 W/mK und 0.040 W/mK aufweist. Mit Vorteil wird die Dämmplatte einschichtig und einstückig aus einem solchen Material gefertigt, was zu kostengünstigen Dämmplatten führt. Es ist jedoch ebenso vorgesehen, mehrschichtige Dämmplatten entsprechend auszuführen.

Bei allen Dämmplatten sind die beiden Aussenflächen bevorzugterweise parallel zueinander, wodurch sich der Vorteil ergibt, dass alle Stirnflächen die gleiche Höhe aufweisen und mehrere Platten zu einer durchgängigen Fläche ohne Höhenversatz aneinander angeordnet werden können.

Um ein problemloses Zusammenfügen der Platte zu einer Fassade zu ermöglichen, sind die Dämmplatten zudem viereckig, bevorzugterweise rechteckig bzw. quadratisch. Aus Gründen der Handlichkeit bei der Verarbeitung weisen die Platten bevorzugterweise eine Länge im Bereich von 300 mm bis 2500 mm, insbesondere im Bereich 300 mm bis 1300 mm und eine Breite im Bereich von 200 mm bis 1000 mm, insbesondere im Bereich von 200 mm bis 700 mm auf.

Die Dicke der Dämmplatte liegt mit Vorteil im Bereich zwischen 30 mm und 300 mm, bevorzugterweise zwischen 50 mm und 130 mm oder zwischen 80 mm und 300 mm, je nach Verwendung und Material der Platte.

Ein zweiter Aspekt der Erfindung betrifft ein Verfahren zur Befestigung einer Dämmplatte gemäss dem ersten Aspekt der Erfindung an einer Gebäudefassade, bei welchem die Dämmplatte lediglich mit ihren zwischen den Begrenzungen und den Einschnitten liegenden Bereichen mit der Gebäudewand verbunden, bevorzugterweise verklebt wird und die übrigen Bereiche der Platte, also bei Platten mit Einschnitten entlang allen Begrenzungen der von den Einschnitten umschlossene Bereich, unverklebt bleibt. Hierdurch ergibt sich der Vorteil, dass bei einer Isolationsfassade aus entsprechend befestigten erfindungsgemässen Dämmplatten bei einem nachträglichen Schrumpfen des Plattenmaterials lediglich ein Öffnen der Einschnitte in den Dämmplatten erfolgt, nicht jedoch ein Öffnen der Stossfugen zwischen den Dämmplatten, so dass dauerhaft eine gute Isolation erreicht wird.

Weitere bevorzugte Ausführungen der Erfindung ergeben sich aus den abhängigen Ansprüchen sowie aus der nun folgenden Beschreibung anhand der Figuren. Dabei zeigen:
Fig. 1 einen Schnitt durch eine erste, nicht-erfindungsgemässe Dämmplatte im Bereich einer ihrer Begrenzungen;
Fig. 2 einen Schnitt durch eine zweite nicht-erfindungsgemässe Dämmplatte im Bereich einer ihrer Begrenzungen;
Fig. 3 einen Schnitt durch eine erste erfindungsgemässe Dämmplatte im Bereich einer ihrer Begrenzungen;
Fig. 4 einen Schnitt durch eine zweite erfindungsgemässe Dämmplatte im Bereich einer ihrer Begrenzungen;
Fig. 4a einen Schnitt durch die erfindungsgemässe Dämmplatte gemäss Fig. 4 im Bereich einer ihrer Begrenzungen in einer ersten Einbausituation;
Fig. 4b einen Schnitt durch die erfindungsgemässe Dämmplatte gemäss Fig. 4 im Bereich einer ihrer Begrenzungen in einer zweiten Einbausituation;
Fig. 4c einen Schnitt durch die erfindungsgemässe Dämmplatte gemäss Fig. 4 im Bereich einer ihrer Begrenzungen in einer dritten Einbausituation;
Fig. 5 einen Schnitt durch eine dritte erfindungsgemässe Dämmplatte im Bereich einer ihrer Begrenzungen;
Fig. 6 einen Schnitt durch eine vierte erfindungsgemässe Dämmplatte im Bereich einer ihrer Begrenzungen;
Fig. 7 einen Schnitt durch eine fünfte erfindungsgemässe Dämmplatte im Bereich einer ihrer Begrenzungen;
Fig. 8 einen Schnitt durch eine sechste erfindungsgemässe Dämmplatte im Bereich einer ihrer Begrenzungen;
Fig. 9 eine perspektivische Draufsicht auf die Dämmplatte gemäss Fig. 4;
Fig. 10 einen Schnitt durch eine mit Fassadenputz überzogene Isolationsfassade aus Dämmplatten gemäss Fig. 4.

Die Figuren 1 bis 8 zeigen Schnitte durch verschiedene nicht-erfindungsgemässe (Figuren 1 und 2) sowie erfindungsgemässe (Figuren 3 bis 8) Dämmplatten im Bereich einer Begrenzung derselben, und zwar im nicht eingebauten und nicht deformierten Zustand. Wie zu erkennen ist, weisen alle dargestellten Dämmplatten zueinander parallele Aussenflächen A, I auf, von denen eine erste Aussenfläche A zur Bildung der Aussenseite der aus den Dämmplatten zu erstellenden Isolationsfassade bestimmt ist und die zweiten Aussenfläche I zur Angrenzung an das zu isolierende Gebäude 3 vorgesehen ist, also zur Bildung der Innenseite der zu erstellenden Isolationsfassade. Wie aus der Schnittdarstellung gut ersichtlich ist, weisen beide Aussenflächen A, I der Dämmplatten im Bereich der gezeigten Begrenzung der Dämmplatte, die von einer ebenen Stirnfläche S oder von einem Anschlussprofil P gebildet wird, jeweils mindestens einen Einschnitt 1, 1a, 1b, 2, 2a, 2b auf, welcher im vorliegenden Fall senkrecht in die Dämmplatte eindringt. Auch wenn bei den gezeigten Dämmplatten ausschliesslich senkrecht in die Platte eindringende Einschnitte 1, 1a, 1b, 2, 2a, 2b gezeigt werden, so sind ebenso schräg in die Platte eindringende Einschnitte vorgesehen. Auf diese Weise wird die Dämmplatte in einen Randbereich, welcher die Begrenzung der Platte bildet und einen zum Plattenzentrum hin orientierten Innenbereich unterteilt, welche Bereiche lediglich über mindestens einen zwischen den Einschnitten 1, 1a, 1b, 2, 2a, 2b gebildeten schmalen Steg 9 miteinander verbunden sind und so nur bedingt Zugkräfte in Richtung der flächigen Erstreckung der Dämmplatte, wie sie beim Schrumpfen des Plattenmaterials entstehen, aufeinander übertragen können. Während die Einschnitte 1, 2 bei den in den Figuren 1 bis 3 dargestellten Dämmplatten an sich gegenüberliegenden Positionen in die Platte eindringen, sind bei den in den Figuren 4 bis 8 gezeigten Dämmplatten die Einschnitte 1, 1a, 1b der Aussenseite A zu den Einschnitten 2, 2a, 2b der Innenseite I versetzt angeordnet.

Bei den Dämmplatten gemäss den Figuren 1 und 2, welche nicht-erfindungsgemässe Dämmplatten zeigen, sind beide Einschnitte 1, 2 identisch ausgeführt, und zwar bei der Ausführungsform gemäss Fig. 1 als Nullschlitze, bei denen die seitlichen Begrenzungen der Einschnitte dicht aufeinanderliegen und bei der Ausführung gemäss Fig. 2 als geöffnete Schlitze, deren seitliche Begrenzungen parallel beabstandet voneinander sind. Die Stirnfläche S steht bei diesen Dämmplatten senkrecht zu den Aussenflächen A, I. Während bei der Dämmplatte gemäss Fig. 1 durch die Ausgestaltung der Einschnitte 1, 2 ein Neigen der Stirnfläche kaum möglich ist, kann diese bei der in Fig. 2 gezeigten Ausführungsform einer Scharnierverbindung ähnlich um den zwischen den Einschnitten 1, 2 gebildeten Steg 9 in zwei Richtungen geneigt werden, wobei sich die aussenflächenseitige Öffnung des einen Einschnitts verkleinert und die des anderen entsprechend vergrössert. Hierdurch kann die Stirnflächenneigung in gewissen Grenzen, die durch die Öffnungsweite des sich schliessenden Einschnittes 1, 2 vorgegeben sind, an den Anschlusswinkel einer anzugrenzenden Körperlichkeit angepasst werden.

Während die in den Figuren 1 und 2 dargestellten Dämmplatten an ihren Aussenflächen A,I Einschnitte 1, 2 gleicher Tiefe und Breite aufweisen, weisen die in den Figuren 3 und 4 gezeigten erfindungsgemässen Dämmplatten auf ihrer Aussenfläche A, die zur Bildung der Aussenseite der mit der Platte zu erstellenden Fassadenisolation vorgesehen ist, einen Einschnitt 1 in Form eines flachen Nullschlitzes auf und auf der anderen Aussenfläche I, die zur Befestigung in Angrenzung an eine Gebäudewand vorgesehen ist, einen Einschnitt 2 in Form eines tiefen geöffneten Schlitzes mit parallelen seitlichen Begrenzungen auf. Bei der Platte gemäss Fig. 3 liegen sich die Einschnitte direkt gegenüber. Bei der Platte gemäss Fig. 4 sind sie versetzt zueinander angeordnet und überlappen einander mit ihren Erstreckungen senkrecht zu den Aussenflächen A, I. Hierdurch ergibt sich der Vorteil, dass ein etwaiger durch Zugkräfte in Richtung der Aussenflächen A, I verursachter Bruch des zwischen den Einschnitten gebildeten Stegs 9 sich etwa parallel zu den Aussenflächen A, I erstrecken würden und sich hierbei, im Gegensatz zu einem Stegbruch bei der Dämmplatte gemäss Fig. 3, kein senkrecht durch die Dämmplatte gehender, offener Spalt bilden kann, welcher eine Kältebrücke darstellen würde und ein Auseinanderfallen der Plattenteile in Richtung senkrecht zu den Aussenflächen A, I erlauben würde. Die Stirnfläche S ist bei beiden Dämmplattenvarianten derartig geneigt, dass sie mit der zur Bildung der Aussenseite einer Isolationsfassade vorgesehenen Aussenfläche A der Dämmplatte einen Winkel α (siehe auch Fig. 4a) bildet, der geringfügig grösser ist als derjenige Winkel β (siehe auch Fig. 4a), den sie mit der anderen Aussenfläche I bildet. Im vorliegenden Fall ist der Winkel α 91° und der Winkel β 89°. Durch eine derartige Ausgestaltung ist es möglich, eine Dämmplatte zur Verfügung zu stellen, deren Begrenzung sich bei der Installation der Platte durch Neigen um einen zwischen den Einschnitten 1, 2 gebildeten Steg 9 in gewissen Grenzen an den Anschlusswinkel einer angrenzenden Dämmplatte oder einer anderen angrenzenden Körperlichkeit anpassen kann, wobei im ungünstigsten Fall eine lediglich geringfügige Öffnung des Einschnitts 1 auf der Aussenseite A resultiert. Verschiedene Einbausituationen werden im Folgenden anhand der Figuren 4a bis 4c am Beispiel der in Fig. 4 dargestellten Dämmplatte genauer erläutert.

Die Darstellung in Fig. 4a zeigt die Dämmplatte gemäss Fig. 4 in einer Einbausituation, in der die Dämmplatte mit ihrer Stirnfläche S an eine entsprechend ihrer undeformierten Grundform geneigte Körperlichkeit angegrenzt ist und somit einen Querschnitt wie in Fig. 4 aufweist. Der Einschnitt 1 auf der Aussenseite A ist vollständig geschlossen und der Einschnitt 2 auf der Innenseite I weist über seine gesamte Tiefe eine konstante Schlitzbreite Y auf. Einschnitt 1 ist gegenüber dem Einschnitt 2 um den Versatz X zum Plattenzentrum hin versetzt. Der Winkel α zwischen der Aussenfläche A und der Stirnfläche S ist einige Grad grösser als der Winkel β zwischen der anderen Aussenfläche I und der Stirnfläche S.

Die Darstellung in Fig. 4b zeigt die Dämmplatte in einer Einbausituation, bei welcher der Begrenzungsbereich der Dämmplatte zur stumpfen Angrenzung der Stirnfläche S an eine genau senkrecht zur Plattenaussenfläche A stehende Fläche derartig um den zwischen den beiden Einschnitten 1, 2 gebildeten Steg 9 geneigt ist, dass die Stirnfläche S genau senkrecht zu den Aussenflächen A, I ist, die Winkel α1 und β1 also beide 90° sind. Wie zu erkennen ist, öffnet sich hierbei geringfügig der ursprünglich geschlossene Einschnitt 1 auf der zur Bildung der Aussenseite vorgesehenen Aussenfläche A der Dämmplatte während sich der ursprünglich gleichmässig geöffnete Einschnitt 2 auf der anderen Aussenfläche I der Dämmplatte im Aussenbereich ein Stück schliesst. Da der letztgenannte Einschnitt etwa doppelt so tief in die Platte eindringt wie der erstgenannte, liegt der Steg 9, der zwischen diesen gebildet wird und einem Scharnier ähnlich den Drehpunkt bestimmt, näher an der zur Bildung der Aussenseite vorgesehenen Aussenfläche A der Dämmplatte als an der zur Angrenzung an die Hauswand 3 vorgesehenen Aussenfläche I, so dass sich beim Neigen der Stirnfläche S der Einschnitt 2 in der zur Angrenzung an die Hauswand 3 vorgesehenen Aussenfläche I um mehr als den doppelten Betrag schliesst, um den sich der Einschnitt 1 in der anderen Aussenfläche A öffnet.

Die Darstellung in Fig. 4c zeigt die Dämmplatte in einer Einbausituation, bei der die Stirnfläche S eine etwa gleich grosse Neigung gegenüber den Aussenflächen A, I aufweist wie in Fig. 4a, jedoch in der anderen Richtung. Der Winkel α2 zwischen der Aussenfläche A und der Stirnfläche S ist hier also einige Grad kleiner als der Winkel β2 zwischen der anderen Aussenfläche I und der Stirnfläche S. Wie zu erkennen ist, ist der Einschnitt 1 auf der zur Bildung der Aussenseite vorgesehenen Aussenfläche A der Dämmplatte im Aussenbereich nun maximal geöffnet während der Einschnitt 2 auf der anderen Aussenfläche I der Dämmplatte im Aussenbereich vollständig geschlossen ist.

Die Figuren 5 und 6 zeigen Querschnitte durch die Begrenzungen von weiteren erfindungsgemässen Dämmplatten, bei denen die zur Bildung der Fassadenaussenseite vorgesehene Aussenfläche A jeweils zwei als Nullschlitze ausgebildete Einschnitte 1a, 1b aufweist und die andere Aussenfläche entweder einen Einschnitt 2 (Fig. 5) oder zwei Einschnitte (Fig. 6) in Form eines offenen Schlitzes konstanter Breite aufweist. Bei beiden Ausführungsformen sind die Stirnflächen, wie schon in den Figuren 3 und 4, leicht geneigt. Die Anordnung von mehreren Einschnitten 1a, 1b, 2a, 2b pro Aussenfläche ergibt den Vorteil, dass sich die einzelnen Einschnitte bei sonst gleicher Neigung der Stirnfläche und Tiefe der Einschnitte weniger weit öffnen oder schliessen, wodurch sich übermässige Spaltbreiten auf der Aussenseite A vermeiden lassen.

Fig. 7 zeigt einen Querschnitt durch eine Begrenzung einer Dämmplatte mit ähnlicher Geometrie wie die Dämmplatte gemäss Fig. 4, jedoch mit dem Unterschied, dass die hier gezeigte Platte zweischichtig aufgebaut ist. Während die dicke Innenschicht 4, welche die zur Angrenzung an die Gebäudewand 3 vorgesehene Aussenfläche I der Dämmplatte bildet, aus hoch-wärmeisolierendem Polyurethan-Schaum ist, besteht die dünne Aussenschicht 5 aus Polystyrol, welches weniger gute Wärmeisolationseigenschaften aufweist als Polyurethan-Schaum, dafür aber eine deutlich bessere Haftung gegenüber zementgebundenen Fassadenverputzen aufweist. Durch diese Bauweise lassen sich Dämmplatten bereitstellen, die trotz geringer Dicke hervorragende Isolationswerte erzielen und zudem direkt als Untergrund für einen Fassadenputz dienen können.

Auch Fig. 8 zeigt einen Querschnitt durch eine Begrenzung einer Dämmplatte mit einer ähnlichen Geometrie wie die Dämmplatte gemäss Fig. 4, jedoch mit dem Unterschied, dass hier die Begrenzung der Platte nicht von einer ebenen Stirnfläche S gebildet wird, sondern von einem Anschlussprofil P, dessen Normallinie N, also die Linie, die bei zwei ordnungsgemäss mit dem Anchlussprofil P in einer gemeinsamen Ebene miteinander verbundenen Dämmplatten senkrecht auf dieser Ebene steht und durch die Profilverbindung geht, eine identische Neigung aufweist wie die Stirnfläche in Fig. 4.

Fig. 9 zeigt eine perspektivische Draufsicht auf die Dämmplatte gemäss Fig. 4, aus der hervorgeht, dass die Dämmplatte im Bereich aller ihrer Begrenzungen wie zuvor beschrieben ausgestaltet ist. Ebenfalls zu erkennen ist, dass sich die Einschnitte der einzelnen Begrenzungen überschneiden, was nicht für alle Ausführungsformen der Dämmplatte zwangsläufig erforderlich ist, jedoch einen fertigungstechnischen Vorteil bietet.

Fig. 10 zeigt einen Schnitt durch eine mit Fassadenputz 6 versehene Isolationsfassade aus Dämmplatten gemäss Fig. 4 bzw. Fig. 9. Die Dämmplatten wurden gemäss dem erfindungsgemässen Verfahren lediglich mit den Randbereichen ihrer Aussenfläche I, also mit denjenigen Bereichen ihrer Aussenfläche I, welche zwischen den Einschnitten 2 und den Begrenzungen der jeweiligen Dämmplatte liegen, mittels Klebstoff 7 flächig mit der Gebäudewand 3 verbunden. Durch diese Art der Befestigung und die spezielle Ausgestaltung der Dämmplatten können die von den Einschnitten 2 umschlossenen Innenbereiche der Dämmplatten schrumpfen, ohne dabei die Aussenbereiche zum Plattenzentrum hin zu ziehen und dadurch die Stossfugen 8 zwischen den Dämmplatten zu öffnen.

Während in der vorliegenden Anmeldung bevorzugte Ausführungen der Erfindung beschrieben sind, ist klar darauf hinzuweisen, dass die Erfindung nicht auf diese beschränkt ist und auch in anderer Weise innerhalb des Umfangs der folgenden Patentansprüche ausgeführt werden kann. Insbesondere kann die Dämmplatte auch als Sturzelement, als Anschlusselement oder als Innen- bzw. Ausseneckelement ausgebildet sein.

## Patentansprüche

1. Dämmplatte für Gebäudefassaden (3) aufweisend mindestens ein Material aus der Gruppe expandierter Polystyrol-Hartschaum, extrudiertes Polystyrol, Polyurethan-Hartschaum oder Phenol-Hartschaum, mit zwei Aussenflächen (A, I), von denen eine erste Aussenfläche (A) zur Bildung der Aussenseite der mit der Dämmplatte zu bildenden Isolationsfassade vorgesehen ist und die zweite Aussenfläche (I) zur Angrenzung an die Gebäudewand vorgesehen ist, wobei beide Aussenflächen (A, I) der Dämmplatte im Bereich mindestens einer Begrenzung der Dämmplatte, entlang zweier ihrer Begrenzungen, welche sich gegenüberliegen, oder entlang aller ihrer Begrenzungen jeweils einen parallel entlang der gesamten Erstreckung der Begrenzung verlaufenden Einschnitt (1, 1a, 1b, 2, 2a, 2b) aufweisen, welcher in die Dämmplatte eindringt, **dadurch gekennzeichnet, dass** bei nicht eingebauter Dämmplatte der Einschnitt (2, 2a, 2b) in der zur Angrenzung an die Gebäudewand vorgesehenen Aussenfläche (I) der Dämmplatte ein nach aussen offener Schlitz ist, dessen seitliche Begrenzungen voneinander beabstandet sind und der Einschnitt (1, 1a, 1b) in der Aussenfläche (A) der Dämmplatte, die zur Bildung der Aussenseite der mit der Dämmplatte zu bildenden Isolationsfassade vorgesehen ist, ein Schlitz ist, dessen seitliche Begrenzungen im wesentlichen aufeinanderliegen.

2. Dämmplatte nach Anspruch 1, **dadurch gekennzeichnet, dass** der jeweilige Einschnitt (1, 1a, 1b, 2, 2a, 2b) im wesentlichen senkrecht zur jeweiligen Aussenfläche (A, I) in die Dämmplatte eindringt.

3. Dämmplatte nach einem der vorangehenden Ansprüche, **dadurch gekennzeichnet, dass** bei nicht eingebauter Dämmplatte die seitlichen Begrenzungen des Einschnitts (2, 2a, 2b) in der zur Angrenzung an die Gebäudewand vorgesehenen Aussenfläche (I) der Dämmplatte parallel voneinander beabstandet sind, insbesondere mit einem Abstand (Y) von 1 mm bis 3 mm oder von 1 % bis 2 % der Dicke der Dämmplatte.

4. Dämmplatte nach einem der vorangehenden Ansprüche, **dadurch gekennzeichnet, dass** die Erstreckungen beider Einschnitte (1, 1a, 1b, 2, 2a, 2b) in einer Richtung senkrecht zu einer Aussenfläche (A, I) der Dämmplatte zusammengenommen mindestens 75%, insbesondere mindestens 85% der Dicke der Dämmplatte betragen.

5. Dämmplatte nach einem der vorangehenden Ansprüche, **dadurch gekennzeichnet, dass** die Erstreckung des Einschnitts (2, 2a, 2b) in der zur Angrenzung an das Gebäude vorgesehenen Aussenfläche der Dämmplatte (I) in einer Richtung senkrecht zu einer Aussenfläche (A, I) der Dämmplatte grösser, insbesondere mindestens doppelt so gross ist wie die Erstreckung des Einschitts (1, 1a, 1b) in der anderen Aussenfläche (A) der Dämmplatte in dieser Richtung.

6. Dämmplatte nach einem der vorangehenden Ansprüche, **dadurch gekennzeichnet, dass** die beiden Einschnitte (1, 1a, 1b, 2, 2a, 2b), welche in der zur Angrenzung an die Gebäudewand vorgesehenen Aussenfläche (I) der Dämmplatte und in der zur Bildung der Aussenseite der mit der Dämmplatte zu bildenden Isolationsfassäde vorgesehenen Aussenfläche (A) der Dämmplatte angeordnet sind, zueinander versetzt angeordnet sind, insbesondere mit einem Versatz (X) in Richtung zum Zentrum der Dämmplatte hin von 1 cm bis 3 cm oder von 10% bis 20% der Dicke der Dämmplatte.

7. Dämmplatte nach Anspruch 6, **dadurch gekennzeichnet, dass** sich die Erstreckungen beider Einschnitte (1, 1a, 1b, 2, 2a, 2b) in einer Richtung senkrecht zu einer Aussenfläche (A, I) der Dämmplatte überschneiden.

8. Dämmplatte nach einem der vorangehenden Ansprüche, **dadurch gekennzeichnet, dass** bei nicht eingebauter Dämmplatte der Winkel (β) zwischen der die Begrenzung bildenden Stirnfläche (S) bzw. einer Normallinie eines an der Stirnfläche angeordneten Anschlussprofils (P) und der zur Angrenzung an das Gebäude vorgesehenen Aussenfläche (I) der Dämmplatte geringfügig kleiner ist, insbesondere 1° bis 2° kleiner ist, als der Winkel (α) zwischen dieser Stirnfläche (S) bzw. dieser Normallinie und der anderen Aussenfläche (A) der Dämmplatte.

9. Dämmplatte nach einem der vorangehenden Ansprüche, **dadurch gekennzeichnet, dass** die Begrenzungen der Dämmplatte von im wesentlichen ebenen Stirnflächen (S) gebildet sind, zur Ermöglichung eines stumpfen Aneinanderstossens mehrerer Dämmplatten zwecks Bildung einer geschlossenen Fassadenisolation.

10. Dämmplatte nach einem der vorangehenden Ansprüche, **dadurch gekennzeichnet, dass** auf einer oder auf beiden Aussenflächen (A, I) der Dämmplatte jeweils nebeneinander zwei parallel entlang der gesamten Erstreckung der Begrenzung verlaufende Einschnitte (1a, 1b, 2a, 2b) vorhanden sind, und insbesondere, dass die auf einer gemeinsamen Aussenfläche (A, I) angeordneten Einschnitte (1a, 1b; 2a, 2b) identisch sind.

11. Dämmplatte nach einem der vorangehenden Ansprüche, **dadurch gekennzeichnet, dass** die Einschnitte (1, 1a, 1b, 2, 2a, 2b) mit einem Abstand von 4 cm bis 10 cm oder von 10 % bis 50 % der Dicke der Dämmplatte von der Begrenzung angeordnet sind.

12. Dämmplatte nach einem der vorangehenden Ansprüche, **dadurch gekennzeichnet, dass** das Material aus der Gruppe expandierter Polystyrol-Hartschaum, extrudiertes Polystyrol, Polyurethan-Hartschaum oder Phenol-Hartschaum eine Wärmeleitfähigkeit zwischen 0.015 W/mK und 0.040 W/mK aufweist, und insbesondere, das die Dämmplatte einschichtig und einstückig aus genau einem solchen Material ist.

13. Dämmplatte nach einem der vorangehenden Ansprüche, **dadurch gekennzeichnet, dass** die beiden Aussenflächen (A, I) der Dämmplatte im wesentlichen eben und parallel zueinander sind und insbesondere, dass die Dämmplatte viereckig, insbesondere rechteckig oder quadratisch ist, und insbesondere, dass die Dämmplatte eine Länge im Bereich von 300 mm bis 2500 mm, insbesondere im Bereich 300 mm bis 1300 mm und eine Breite im Bereich von 200 mm bis 1000 mm, insbesondere im Bereich von 200 mm bis 700 mm aufweist.

14. Dämmplatte nach einem der vorangehenden Ansprüche, **dadurch gekennzeichnet, dass** die Dämmplatte eine Dicke im Bereich von 30 mm bis 300 mm, insbesondere im Bereich von 50 mm bis 130 mm oder von 80 mm bis 300 mm aufweist.

15. Verfahren zur Befestigung einer Dämmplatte nach einem der vorangehenden Ansprüche an einer Gebäudefassade (3), **dadurch gekennzeichnet, dass** die zwischen den Einschnitten (1, 1a, 1b, 2, 2a, 2b) und den Begrenzungen der Dämmplatte liegenden Bereiche mit der Gebäudefassade (3) verbunden, insbesondere verklebt werden und die übrigen Bereiche unverbunden bleiben.

16. Verfahren nach Anspruch 15, **dadurch gekennzeichnet, dass** die Dämmplatte mit denjenigen Bereichen ihrer zur Angrenzung an die Gebäudewand vorgesehenen Aussenfläche (I), welche zwischen den Einschnitten und den Begrenzungen der Dämmplatte liegen, mittels Klebstoff (7) flächig mit der Gebäudefassade (3) verbunden wird und die übrigen Bereiche unverbunden bleiben.

## Claims

1. Insulating panel for building-façades (3), containing at least one material from the group comprising expanded polystyrene rigid foam, extruded polystyrene, polyurethane rigid foam, or phenol rigid foam, with two outer faces (A, I) whereof a first outer face (A) is intended to form the outside of the insulation façade to be formed with the insulating panel and the second outer face (I) is intended to adjoin the building wall, each of these two outer faces (A, I) of the insulating panel having an incision (1, 1 a, 1b, 2, 2a, 2b) penetrating into the insulating panel in the region of at least one boundary of the insulating panel, along two opposite boundaries thereof, or along all the boundaries thereof, and running parallel along the whole extension of the respective boundary, **characterized in that** in the uninstalled insulating panel, the incision (2, 2a, 2b) in the outer face (I) of the insulating panel intended to adjoin the building wall is an externally open slit whose lateral boundaries are spaced apart from each other, and the incision (1, 1 a, 1 b) in the outer face (A) of the insulating panel which is intended to form the outside of the insulation façade to be formed with the insulating panel is a slit whose lateral boundaries are substantially juxtaposed.

2. Insulating panel according to Claim 1, **characterized in that** each incision (1, 1a, 1b, 2, 2a, 2b) penetrates into the insulating panel substantially perpendicularly to the respective outer face (A, I).

3. Insulating panel according to either of the preceding claims, **characterized in that** in the uninstalled insulating panel, the lateral boundaries of the incision (2, 2a, 2b) in the outer face (I) of the insulating panel intended to adjoin the building wall are parallel and spaced apart, in particular at a distance (Y) of 1 mm to 3 mm or of 1% to 2% of the thickness of the insulating panel.

4. Insulating panel according to any one of the preceding claims, **characterized in that** the combined extensions of the two incisions (1, 1a, 1b, 2, 2a, 2b) in a direction perpendicular to an outer face (A, I) of the insulating panel are at least 75%, and in particular at least 85%, of the thickness of the insulating panel.

5. Insulating panel according to any one of the preceding claims, **characterized in that** the extension of the incision (2, 2a, 2b) in the outer face (I) of the insulating panel intended to adjoin the building in a direction perpendicular to an outer face (A, I) of the insulating panel is at least twice the extension of the incision (1, 1a, 1b) in the other outer face (A) of the insulating panel in this direction.

6. Insulating panel according to any one of the preceding claims, **characterized in that** the two incisions (1, 1 a, 1b, 2, 2a, 2b) in the outer face (I) of the insulating panel intended to adjoin the building wall and in the outer face (A) of the insulating panel which is intended to form the exterior of the insulation façade to be formed with the insulating panel are offset from one another, in particular with an offset (X) in the direction towards the centre of the insulating panel of 1 cm to 3 cm or of 10% to 20% of the thickness of the insulating panel.

7. Insulating panel according Claim 6, **characterized in that** the extensions of the two incisions (1, 1 a, 1b, 2, 2a, 2b) in a direction perpendicular to an outer face (A, I) of the insulating panel intersect.

8. Insulating panel according to any one of the preceding claims, **characterized in that** in the uninstalled insulating panel, the angle (β) between the end face (S) forming the boundary, or a normal of an attachment profile (P) arranged on the end face, and the outer face (I) of the insulating panel intended to adjoin the building is slightly smaller, and in particular 1° to 2° smaller, then the angle (α) between this end face (S) or normal and the other outer face (A) of the insulating panel.

9. Insulating panel according to any one of the preceding claims, **characterized in that** the boundaries of the insulating panel are formed by substantially plane end faces (S) so that insulating panels can be butted together to form a continuous insulation of the façade.

10. Insulating panel according to any one of the preceding claims, **characterized in that** two incisions (1a, 1b, 2a, 2b) running parallel side by side along the whole extension of the respective boundary are present on one or both of the outer faces (A, I) of the insulating panel, and in particular **in that** the incisions (1 a, 1b; 2a, 2b) on a common outer face (A, I) are identical.

11. Insulating panel according to any one of the preceding claims, **characterized in that** the incisions (1, 1a, 1b, 2, 2a, 2b) are located at a distance from the boundary of 4 cm to 10 cm or 10% to 50% of the thickness of the insulating panel.

12. Insulating panel according to any one of the preceding claims, **characterized in that** the material from the group comprising expanded polystyrene rigid foam, extruded polystyrene, polyurethane rigid foam or phenol rigid foam has a thermal conductivity of between 0.015 W/mK and 0.040 W/mK, and in particular [in that] the insulating panel is made in one layer and in one piece from just one such material.

13. Insulating panel according to any one of the preceding claims, **characterized in that** the two outer faces (A, I) of the insulating panel are substantially flat and parallel with each other, and in particular **in that** the insulating panel is four-sided, in particular rectangular or square, and in particular **in that** the insulating panel has a length ranging from 300 mm to 2500 mm, in particular from 300 mm to 1300 mm, and a width ranging from 200 mm to 1000 mm, in particular from 200 mm to 700 mm.

14. Insulating panel according to any one of the preceding claims, **characterized in that** the insulating panel has a thickness ranging from 30 mm to 300 mm, in particular from 50 mm to 130 mm or from 80 mm to 300 mm.

15. Method of fixing an insulating panel according to any one of the preceding claims to a building-façade (3), **characterized in that** the regions located between the incisions (1, 1a, 1b, 2, 2a, 2b) and the boundaries of the insulating panel are attached to the building-façade (3), in particular by gluing, while the remaining regions are left unattached.

16. Method according to Claim 15, **characterized in that** the insulating panel is attached face-to-face to the building-façade (3) by means of adhesive (7) by those regions of its outer face (I) intended to adjoin the building wall which lie between the incisions and the boundaries of the insulating panel, while the remaining regions are left unattached.

## Revendications

1. Panneau isolant pour façades de bâtiments (3) présentant au moins un matériau issu du groupe de mousse de polystyrène expansé rigide, de polystyrène extrudé, de mousse de polyuréthane rigide ou de mousse phénolique rigide, avec deux surfaces extérieures (A, I), dont une première surface extérieure (A) est prévue en vue de la formation de la face extérieure de la façade isolante à former avec le panneau isolant et la seconde surface extérieure (I) est prévue en vue de la jonction avec le mur du bâtiment, les deux surfaces extérieures (A, I) du panneau isolant présentant respectivement dans la zone d'au moins une délimitation du panneau isolant, le long de deux de ses délimitations qui se font face, ou le long de l'ensemble de ses délimitations, une entaille (1, 1a, 1b, 2, 2a, 2b) évoluant de façon parallèle le long de l'ensemble de l'étendue de la délimitation, ladite entaille pénétrant dans le panneau isolant, **caractérisé en ce qu'**en cas de panneau isolant non intégré, l'entaille (2, 2a, 2b) est une fente ouverte vers l'extérieur, dont les délimitations latérales sont espacées l'une de l'autre, dans la surface extérieure (I) du panneau isolant prévue en vue de la jonction avec le mur du bâtiment et **en ce que** l'entaille (1, 1a, 1b) est une fente, dont les délimitations latérales sont pour l'essentiel superposées, dans la surface extérieure (A) du panneau isolant qui est prévu en vue de la formation de la face extérieure de la façade isolante à former avec le panneau isolant.

2. Panneau isolant selon la revendication 1,
**caractérisé en ce que** l'entaille respective (1, 1a, 1b, 2, 2a, 2b) pénètre dans le panneau isolant pour l'essentiel perpendiculairement à la surface extérieure respective (A, I).

3. Panneau isolant selon l'une quelconque des revendications précédentes, **caractérisé en ce qu'**en cas de panneau isolant non intégré, les délimitations latérales de l'entaille (2, 2a, 2b) sont espacées de façon parallèle l'une par rapport à l'autre dans la surface extérieure (I) du panneau isolant prévue en vue de la jonction avec le mur du bâtiment, en particulier avec un écartement (Y) compris entre 1 mm et 3 mm ou compris entre 1 % et 2 % de l'épaisseur du panneau isolant.

4. Panneau isolant selon l'une quelconque des revendications précédentes, **caractérisé en ce que** les étendues des deux entailles (1, 1a, 1b, 2, 2a, 2b) dans une direction perpendiculaire à une surface extérieure (A, I) du panneau isolant s'élèvent, prises ensemble, au moins à 75 %, en particulier au moins à 85 % de l'épaisseur du panneau isolant.

5. Panneau isolant selon l'une quelconque des revendications précédentes, **caractérisé en ce que** l'étendue de l'entaille (2, 2a, 2b) dans la surface extérieure du panneau isolant (I) prévue en vue de la jonction avec le bâtiment dans une direction perpendiculaire à une surface extérieure (A, I) du panneau isolant est supérieure à l'étendue de l'entaille (1, 1a, 1b) dans l'autre surface extérieure (A) du panneau isolant dans cette direction, en particulier au moins égale au double de celle-ci.

6. Panneau isolant selon l'une quelconque des revendications précédentes, **caractérisé en ce que** les deux entailles (1, 1a, 1b, 2, 2a, 2b), lesquelles sont agencées dans la surface extérieure (I) du panneau isolant prévue en vue de la jonction avec le mur du bâtiment et dans la surface extérieure (A) du panneau isolant prévue en vue de la formation de la face extérieure de la façade isolante à former avec le panneau isolant, sont agencées décalées l'une par rapport à l'autre, en particulier avec un décalage (X) en direction du centre du panneau isolant compris entre 1 cm et 3 cm ou compris entre 10 % et 20 % de l'épaisseur du panneau isolant.

7. Panneau isolant selon la revendication 6, **caractérisé en ce que** les étendues des deux entailles (1, 1a, 1b, 2, 2a, 2b) se croisent dans une direction perpendiculaire à une surface extérieure (A, I) du panneau isolant.

8. Panneau isolant selon l'une quelconque des revendications précédentes, **caractérisé en ce qu'**en cas de panneau isolant non intégré, l'angle (β) entre la face terminale (S) formant la délimitation ou une ligne normale d'un profilé de raccordement (P) agencé au niveau de la face terminale et la surface extérieure (I) du panneau isolant prévue en vue de la jonction avec le bâtiment est légèrement inférieur, en particulier inférieur de 1° à 2°, à l'angle (α) entre cette face terminale (S) ou cette ligne normale et l'autre surface extérieure (A) du panneau isolant.

9. Panneau isolant selon l'une quelconque des revendications précédentes, **caractérisé en ce que** les délimitations du panneau isolant sont formées par des faces terminales (S) pour l'essentiel planes, en vue de permettre un assemblage bout à bout de plusieurs panneaux isolants en vue de la formation d'une isolation de façade fermée.

10. Panneau isolant selon l'une quelconque des revendications précédentes, **caractérisé en ce que** deux entailles (1a, 1b, 2a, 2b) évoluant parallèlement le long de l'ensemble de l'étendue de la délimitation sont disponibles respectivement l'une à côté de l'autre sur l'une ou sur les deux surfaces extérieures (A, I) du panneau isolant et en particulier **en ce que** les entailles (1a, 1b ; 2a, 2b) agencées sur une surface extérieure commune (A, I) sont identiques.

11. Panneau isolant selon l'une quelconque des revendications précédentes, **caractérisé en ce que** les entailles (1, 1a, 1b, 2, 2a, 2b) sont agencées avec un écartement par rapport à la délimitation compris entre 4 cm et 10 cm ou compris entre 10 % et 50 % de l'épaisseur du panneau isolant.

12. Panneau isolant selon l'une quelconque des revendications précédentes, **caractérisé en ce que** le matériau issu du groupe de mousse de polystyrène expansé rigide, de polystyrène extrudé, de mousse de polyuréthane rigide ou de mousse phénolique rigide présente une conductibilité thermique comprise entre 0,015 W/m.K et 0,040 W/m.K et en particulier **en ce que** le panneau isolant est constitué d'une seule couche et d'une seule pièce strictement à partir d'un tel matériau.

13. Panneau isolant selon l'une quelconque des revendications précédentes, **caractérisé en ce que** les deux surfaces extérieures (A, I) du panneau isolant sont pour l'essentiel planes et parallèles l'une par rapport à l'autre, en particulier **en ce que** le panneau isolant est quadrangulaire, en particulier rectangulaire ou carré, et en particulier **en ce que** le panneau isolant présente une longueur dans la gamme comprise entre 300 mm et 2500 mm, en particulier dans la gamme comprise entre 300 mm et 1300 mm et une largeur dans la gamme comprise entre 200 mm et 1000 mm, en particulier dans la gamme comprise entre 200 mm et 700 mm.

14. Panneau isolant selon l'une quelconque des revendications précédentes, **caractérisé en ce que** le panneau isolant présente une épaisseur dans la gamme comprise entre 30 mm et 300 mm, en particulier dans la gamme comprise entre 50 mm et 130 mm ou entre 80 mm et 300 mm.

15. Procédé de fixation d'un panneau isolant selon l'une quelconque des revendications précédentes sur une façade de bâtiment (3), **caractérisé en ce que** les zones situées entre les entailles (1, 1a, 1b, 2, 2a, 2b) et les délimitations du panneau isolant sont reliées avec la façade de bâtiment (3), sont en particulier collées et les zones restantes restent non reliées.

16. Procédé selon la revendication 15, **caractérisé en ce que** le panneau isolant est relié au moyen de colle avec le mur du bâtiment avec les zones de sa surface extérieure (I) prévue en vue de la jonction, lesquelles se trouvent entre les entailles et les délimitations du panneau isolant, et ce de manière plane avec la façade de bâtiment (3), et les zones restantes restent non reliées.
